# EUROPÄISCHE PATENTSCHRIFT

(11) **EP 1 375 632 B1**
(45) Veröffentlichungstag und Bekanntmachung des Hinweises auf die Patenterteilung: **19.10.2005**
(21) Anmeldenummer: 03011785.7
(22) Anmeldetag: 24.05.2003
(51) Int. Cl.: C10L 11/04, C10L 11/08

(54) **Anzündhilfe für feste Brennstoffe**
Firelighter for solid fuels
Allume-feu pour combustible solide

(30) Priorität: 21.06.2002 DE 10227750
(43) Veröffentlichungstag der Anmeldung: 02.01.2004
(73) Patentinhaber: Härlin, Hubert, 72144 Dusslingen (DE)
(72) Erfinder: Härlin, Hubert, 72144 Dusslingen (DE)
(74) Vertreter: Ott, Elmar

(56) Entgegenhaltungen:
- DE-C- 157 747
- FR-A- 2 667 611
- FR-A- 2 706 904
- US-A- 4 475 923

## Beschreibung

Die Erfindung betrifft eine Anzündhilfe zum Anzünden von festen Brennstoffen gemäß Oberbegriff des Anspruchs 1 sowie ein Verfahren zur dessen Herstellung.

Es sind flüssige und auch als Festkörper ausgebildete Anzündhilfen bekannt, die zum Anzünden von festen Brennstoffen, wie Holz, Holzkohle und Kohle, verwendet werden können. Zum Anzünden des Brennstoffs eines Holzkohle-Gartengrills kann beispielsweise eine handelsübliche Anzündhilfe zwischen den Brennstoff gesetzt und angezündet werden. Bis eine solche Anzündhilfe gut brennt, dauert es oft eine gewisse Zeit, so dass erst dann weitere Brennstoffe aufgelegt werden können. Bei einer Anwendung im Freien ist es auch durch störende Windbeeinflussung oft schwierig, eine solche Anzündhilfe zu entflammen.

Dokument DE 157 747 C offenbart eine Anzündhilfe, die aus mit Paraffin getränkter naturbelassener Holzwolle besteht und mit einen mittleren Luftkanal versehen ist.

Der Erfindung liegt die Aufgabe zugrunde, eine Anzündhilfe zum Anzünden von festen Brennstoffen zu schaffen, die sich problemlos anzünden lässt und möglichst schnell eine hinreichende große und standfeste Flamme erzeugt.

Die Lösung dieser Aufgabe erhält man durch die im Anspruch 1 angegebenen Merkmale. Die Anzündhilfe ist ein mit Paraffin getränkter naturbelassener Holzwolle-Seilabschnitt mit einer definierten Restfeuchte, bei dem das Paraffin einen festen, wachsartigen Paraffinkern bildet. An dem Holzwolle-Seilabschnitt stehen einzelne Holzwollespäne ab, die ebenfalls mit Paraffin benetzt sind und somit einfach und sicher entzündet werden können. Die Anzündhilfe hat den großen Vorteil, dass sich die Flamme nach dem Anzünden auf Grund der abstehenden Holzwollespäne sehr schnell über ihre gesamte Oberfläche verteilt und somit schnell eine sichere und standfeste Flamme entsteht.

Sehr vorteilhaft ist es, dass die Anzündhilfe eine im Inneren höhere Paraffindichte hat, als in ihrem äußeren Bereich. Diese Maßnahme trägt dazu bei, dass die Anzündhilfe schnell eine verhältnismäßig große Flamme nach dem Anzünden entwickelt, wobei die hohe Paraffindichte im Innern der Anzündhilfe dafür sorgt, dass diese eine lange Brenndauer von mehreren Minuten hat.

Vorzugsweise wird zur Herstellung der Anzündhilfe ein hoch raffiniertes Paraffin verwendet, welches einen Reinheitsgrad besitzt, wie er auch in der Lebensmittelindustrie gefordert wird. Zuschlagstoffe, wie Farbpigmente, Duftstoffe oder andere chemische, brandbeschleunigende Zusätze, finden keine Verwendung. Die Schadstoff-Emission beim Abbrand ist somit äußerst gering.

Das verwendete Paraffin ist vorzugsweise ein Hartparaffin, dessen Schmelzpunkt über 60° C liegt. Dadurch wird sichergestellt, dass das Paraffin auch bei hohen Umgebungstemperaturen während der Lagerhaltung sich nicht verflüssigt. Die Anzündhilfe ist bei normalen Lagerbedingungen unbegrenzt lagerbar ohne Verlust ihrer Eigenschaften und Brennfähigkeit. Flüchtige brennbare Stoffe, wie in anderen Anzündhilfen, sind nicht vorhanden.

Bedingt durch den Verzicht auf Zuschlagstoffe, wie Farbpigmente, Duftstoffe oder andere chemische, brandbeschleunigende Zusätze, ist die Anzündhilfe weitgehend geruchsneutral. Bei der Handhabung überträgt sich kein unangenehmer Geruch auf die Haut und die Umgebung.

Zum Anzünden von Holz- und Holzkohlefeuem haben sich Anzündhilfen mit einer Länge von ca. 50 mm und einem Durchmesser von ca. 25 - 30 mm bewährt, wobei je nach Anwendungsfall auch andere Abmessungen sinnvoll sein können. Der Paraffingehalt liegt hier zwischen 10 - 14 Gramm, je nach gewünschter Abbranddauer der Anzündhilfe.

Der naturbelassene Holzwollespan erhält durch die Paraffinierung eine Konservierung. Der natürlich bedingte bakterielle Zerfall der Holzstruktur und der Holzfasern wird durch den Ausschluss von Sauerstoff unterbrochen. Der Befall von Schädlingen ist ausgeschlossen. Hierdurch ist die Anzündhilfe zeitlich unbegrenzt lagerbar.

Der Erfindung liegt weiterhin die Aufgabe zugrunde, ein Verfahren zur Herstellung einer Anzündhilfe anzugeben, welches eine möglichst einfache und damit kostengünstige Herstellung zulässt.

Die Lösung dieser Aufgabe erhält man durch die im Anspruch 7 angegebenen Verfahrensschritte. Demnach wird zur Herstellung ein aus Holzwolle gefertigtes Seilstück in verflüssigtes Paraffin eingetaucht, wobei sich das Holzwolle-Seilstück je nach Eintauchdauer mehr oder weniger stark mit Paraffin tränkt. Der Paraffingehalt wird durch die Eintauchtemperatur maßgeblich beeinflusst. Nach dem Tauchvorgang wird der getauchte Seilabschnitt einer definierten Abkühlkurve ausgesetzt, die auch auf die beschriebenen Produkteigenschaften Einfluss hat. Der endgültig erstarrte Holzwollseil-Abschnitt wird anschließend in entsprechend kleine Teilstücke geschnitten, welche den Feueranzünder bzw. die Anzündhilfe bilden. Die Herstellung erfordert somit keinen hohen technischen Aufwand und kann problemlos maschinell oder in Handarbeit erfolgen. Dies hat den Vorteil, dass sowohl eine Großserienfertigung, aber eben auch eine Kleinstserienfertigung problemlos möglich ist.

Mittels eines Tauchkorbs können mehrere Seilabschnitte gleichzeitig paraffiniert werden, was eine Zeitersparnis bei der Fertigung ergibt. Die Abtrennung der Teilstücke von dem paraffinierten Seilabschnitt kann mittels Band-, Kreis-, Dekupier-, Gattersäge oder mittels Scheiben- und Portionsschneider erfolgen.

Vorzugsweise wird zur Herstellung der Anzündhilfe ein langes, auf einer Rolle aufgewickeltes Holzwolleseil verwendet. Die Länge der Seilabschnitte werden der Größe des Tauchkorbes der Tauchanlage bzw. der nachfolgenden Sägeeinheit oder Schneideinheit angepasst.

Die Erfindung wird nachfolgend anhand eines in der Zeichnung dargestellten Ausführungsbeispiels näher erläutert.

Es zeigen:
Figur 1 eine perspektivische Seitenansicht der erfindungsgemäßen Anzündhilfe,
Figur 2 die Schnittdarstellung der in Fig. 1 dargestellten Anzündhilfe,
Figur 3 eine schematische Darstellung des Paraffiniervorganges und
Figur 4 das fertig paraffinierte Seilstück mit mehreren Schnittpositionen zum Abschneiden in Teilabschnitte, welche dann als Anzündhilfe Verwendung finden.

Bei der in Figur 1 dargestellten Anzündhilfe ist insbesondere ersichtlich, dass an seiner Umfangsfläche mehrere Holzwollespäne 1, 2 abstehen, die mittels eines Streichholzes oder Feuerzeugs sehr leicht entzündet werden können. Der gesamte Körper der Anzündhilfe, der ein naturbelassener Holzwolle-Seilabschnitt ist, und auch die nach außen abstehenden Holzwollespäne 1, 2 sind mit Paraffin überzogen, wobei im Inneren der Anzündhilfe die Paraffindichte besonders hoch ist.

Die Ansicht des Schnittbildes von Figur 2 veranschaulicht die höhere Paraffindichte im Innern 3 der Anzündhilfe. Zur Mittelachse der Anzündhilfe kann auch die Spandichte zunehmen, so dass sich insgesamt ein mittlerer Kern ergibt, der eine höhere Materialdichte und somit eine lange Brenndauer hat.

Figur 3 zeigt nun das Prinzip, wie ein längeres, aus Holzwollespänen gedrehtes Seilstück 4, paraffinert wird. Das Seilstück 4 wird zu diesem Zweck gerade ausgerichtet in einen Tauchkorb 5 gelegt, dann in Pfeilrichtung 6 in ein Tauchbecken 7 so weit abgesenkt, dass das Seilstück 4 vollständig in das im Tauchbecken 7 befindliche flüssige Paraffin 8 eintaucht. Nach einer gewissen Tauchzeit wird der Tauchkorb 5 wieder in die dargestellte Position angehoben Das anschließende Abtropfen und der Abkühlprozess sind für die beschriebenen Eigenschaften der Anzündhilfe entscheidend. Nach dem Abkühlen ist der Seilabschnitt hart.

Das Seilstück 4 lässt sich nun aus dem Tauchkorb 5 entnehmen und kann dann gemäß Figur 4 in mehrere Teilstücke 9 bis 11 entlang mehrerer Schnittebenen 12 zerschnitten werden. Jedes der so abgeschnittenen Teilstücke 9 bis 11 bildet dann eine erfindungsgemäße Anzündhilfe, wie sie in den Figuren 1 und 2 dargestellt ist.

## Patentansprüche

1. Anzündhilfe zum Anzünden von festen Brennstoffen, wie Holz oder Holzkohle, insbesondere für Feuerstätten für feste Brennstoffe, jede Bauart von Kachelöfen und Holzkohle-Grillgeräte, die als ein mit Paraffin getränkter naturbelassener Holzwolle-Seilabschnitt ausgebildet ist, **dadurch gekennzeichnet, dass** am Umfang des Holzwolle-Seilabschnitts eine Vielzahl von mit Paraffin überzogene Holzwollespäne (1, 2) abstehen, und dass die Paraffindichte im Innern (3) der Anzündhilfe höher ist als im äußeren Bereich.

2. Anzündhilfe nach Anspruch 1, **dadurch gekennzeichnet, dass** der mit Paraffin getränkte Holzwolle-Seilabschnitt eine definierten Restfeuchte hat und das Paraffin einen festen, wachsartigen Paraffinkern bildet.

3. Anzündhilfe nach einem der Ansprüche 1 oder 2, **dadurch gekennzeichnet, dass** die Paraffindichte und/oder die Holzwolledichte von außen zur Mittelachse der Anzündhilfe radial zunimmt.

4. Anzündhilfe nach einem der vorhergehenden Ansprüche, **dadurch gekennzeichnet, dass** das Paraffin einem Reinheitsgrad entspricht, wie er von der Lebensmittelgesetzgebung verlangt wird, und dass die Anzündhilfe geruchsneutral ist.

5. Anzündhilfe nach einem der vorhergehenden Ansprüche, **dadurch gekennzeichnet, dass** das Paraffin ein Hart-Paraffin ist, dessen Schmelzpunkt über 60° C liegt.

6. Anzündhilfe nach einem der vorhergehenden Ansprüche, **dadurch gekennzeichnet, dass** die Anzündhilfe bei einer Länge von 50 mm ungefähr einen Durchmesser von 25 - 30 mm hat.

7. Anzündhilfe nach einem der vorhergehenden Ansprüche, **dadurch gekennzeichnet, dass** das Paraffin für die Holzwollespäne der Anzündhilfe als Konservierungsmittel dient.

8. Verfahren zur Herstellung einer Anzündhilfe nach einem der vorhergehenden Ansprüche, bei dem ein oder mehrere aus Holzwolle gefertigtes Seilstücke (4) in durch Erwärmung verflüssigtes Paraffin (8), welches sich in einem Tauchbecken (7) befindet, eingetaucht werden, **dadurch gekennzeichnet, dass** die Seilstücke (4) nach einer vorgegebenen Tauchzeit aus dem flüssigen Paraffin (8) entnommen und in langgestreckter Form wieder abgekühlt werden, dass dann jedes zu einem Stab erstarrte Seilstück (4) in kleine, Anzündhilfen bildende Teilstücke (9 bis 11) geschnitten wird.

9. Verfahren nach Anspruch 8, **dadurch gekennzeichnet, dass** mehrere Seilstücke (4) mittels eines Tauchkorbs (5) gleichzeitig in das flüssige Paraffin (8) eingetaucht und nach der Tauchzeit wieder aus dem Tauchbecken (7) entnommen werden und so lange im Tauchkorb (5) verbleiben, bis die mit Paraffin getränkten Seilstücke (4) einen definierten Abkühlungsgrad aufweisen und erstarrt sind.

10. Verfahren nach einem der Ansprüche 8 oder 9, **dadurch gekennzeichnet, dass** die Teilstücke (9 bis 11), welche die Holzwolle-Seilabschnitte und damit die fertigen Anzündhilfen darstellen, mittels einer Band-, Kreis-, Dekupier-, Gattersäge oder mittels Scheiben- und Portionsschneider von den erstarrten Seilstücken (4) abgeschnitten werden.

11. Verfahren nach einem der Ansprüche 8 bis 10, **dadurch gekennzeichnet, dass** die Seilstücke (4) von einer Seilrolle mit mehreren Metern Holzwolleseil abgeschnitten werden.

## Claims

1. Firelighter for igniting solid fuels, such as wood or charcoal, especially for fireplaces for solid fuels, every design of tiled stoves and barbecue grills, said firelighter being in the form of a paraffin-soaked natural wood-wool cord section, **characterised in that** a large number of paraffin-covered wood-wool shavings (1, 2) protrude from the circumference of the wood-wool cord section and **in that** the paraffin density is greater in the interior (3) of the firelighter than in the outer region of same.

2. Firelighter according to claim 1, **characterised in that** the paraffin-soaked wood-wool cord section has a defined residual moisture and the paraffin forms a solid, wax-like paraffin core.

3. Firelighter according to one of claims 1-2, **characterised in that** the paraffin density and/or the wood-wool density increases radially from the outside to the central axis of the firelighter.

4. Firelighter according to one of the preceding claims, **characterised in that** the paraffin is of a degree of purity such as is required by food laws, and **in that** the firelighter is odourless.

5. Firelighter according to one of the preceding claims, **characterised in that** the paraffin is a hard paraffin, the melting point of which is above 60°C.

6. Firelighter according to one of the preceding claims, **characterised in that** the firelighter has a diameter of about 25-30 mm with a length of 50 mm.

7. Firelighter according to one of the preceding claims, **characterised in that** the paraffin serves as a preservative for the wood-wool shavings of the firelighter.

8. Method for manufacturing a firelighter according to one of the preceding claims, in which one or more cord pieces (4), produced from wood wool, are dipped into paraffin (8) which is liquefied by heating and located in a dipping tank (7), **characterised in that** the cord pieces (4) are removed from the liquid paraffin (8) after a preset dipping time and are cooled again in stretched-out form and **in that** each cord piece (4) which has solidified into a stick is cut into small pieces (9 to 11) forming firelighters.

9. Method according to claim 8, **characterised in that** a number of cord pieces (4) is dipped simultaneously into the liquid paraffin (8) by means of a dipping basket (5) and removed from the dipping tank (7) again after the dipping time, and the paraffin-soaked cord pieces (4) remain in the dipping basket (5) until they have reached a defined degree of cooling and have solidified.

10. Method according to one of claims 8 or 9, **characterised in that** the small pieces (9 to 11) which represent the wood-wool cord sections and thus the finished firelighters, are cut from the solidified cord pieces (4) by means of a band, circular, scroll or frame saw or by means of disc and portion cutters.

11. Method according to one of claims 8 to 10, **characterised in that** the cord pieces (4) are cut from a cord roll comprising a number of metres of wood-wool cord.

## Revendications

1. Allume-feu pour enflammer des combustibles solides tels que du bois ou du charbon de bois, notamment pour foyers destinés à des combustibles solides, pour tout type de poêles en faïence et barbecues à charbon de bois, se présentant comme une bûchette ou segment de corde de laine de bois à l'état naturel, imprégnée de paraffine, **caractérisé par le fait qu'**une multiplicité de copeaux (1, 2) de laine de bois, revêtus de paraffine, font saillie sur le pourtour de la bûchette de laine de bois ; et **par le fait que** la densité de la paraffine est plus grande, à l'intérieur (3) de l'allume-feu, que dans la région extérieure.

2. Allume-feu selon la revendication 1, **caractérisé par le fait que** la bûchette ou segment de corde de laine de bois imprégnée de paraffine présente une humidité résiduelle bien définie, et la paraffine constitue un noyau de paraffine solide du type cire.

3. Allume-feu selon l'une des revendications 1 ou 2, **caractérisé par le fait que** la densité de la paraffine et/ou la densité de la laine de bois augmente(nt) radialement de l'extérieur, en direction de l'axe médian dudit allume-feu.

4. Allume-feu selon l'une des revendications précédentes, **caractérisé par le fait que** la paraffine correspond à un degré de pureté tel qu'exigé par la législation relative aux aliments ; et **par le fait que** ledit allume-feu ne dégage aucune odeur.

5. Allume-feu selon l'une des revendications précédentes, **caractérisé par le fait que** la paraffine est une paraffine dure dont le point de fusion excède 60°C.

6. Allume-feu selon l'une des revendications précédentes, **caractérisé par le fait que** ledit allume-feu présente environ un diamètre de 25-30 mm pour une longueur de 50 mm.

7. Allume-feu selon l'une des revendications précédentes, **caractérisé par le fait que** la paraffine remplit la fonction d'un agent de conservation des copeaux de laine de bois dudit allume-feu.

8. Procédé de fabrication d'un allume-feu selon l'une des revendications précédentes, dans lequel une ou plusieurs bûchette(s) ou segment(s) de corde (4), constituée(s) de laine de bois, est (sont) plongée(s) dans de la paraffine (8) liquéfiée par chauffage et située dans une cuve d'immersion (7), **caractérisé par le fait que** les bûchettes (4) sont retirées de la paraffine liquide (8) après un temps d'immersion préétabli, puis sont de nouveau refroidies sous une forme allongée ; et **par le fait que** chaque bûchette ou segment de corde (4), solidifiée pour former une barrette, est ensuite découpée en de petits fragments (9 à 11) formant des allume-feux.

9. Procédé selon la revendication 8, **caractérisé par le fait que** plusieurs bûchettes (4) sont simultanément plongées dans la paraffine liquide (8) au moyen d'un panier d'immersion (5), puis sont de nouveau retirées de la cuve d'immersion (7) à l'issue du temps d'immersion, et demeurent dans le panier d'immersion (5) jusqu'à ce que les bûchettes (4), imprégnées de paraffine, présentent un degré de refroidissement bien défini et soient solidifiées.

10. Procédé selon l'une des revendications 8 ou 9, **caractérisé par le fait que** les fragments (9 à 11) matérialisant les bûchettes de laine de bois, et donc les allume-feux achevés, sont débités des bûchettes solidifiées (4) au moyen d'une scie à ruban, d'une scie circulaire, d'une scie à chantourner, d'une scie à châssis, ou au moyen de sectionneuses de tranchage et de portionnage.

11. Procédé selon l'une des revendications 8 à 10, **caractérisé par le fait que** les bûchettes ou segments de corde (4) sont débitées d'une bobine de corde contenant plusieurs mètres de laine de bois.
